# EUROPÄISCHE PATENTSCHRIFT

(11) **EP 0 418 629 B1**
(45) Veröffentlichungstag und Bekanntmachung des Hinweises auf die Patenterteilung: **02.11.1994**
(21) Anmeldenummer: 90116893.0
(22) Anmeldetag: 03.09.1990
(51) Int. Cl.: E06B 3/48

(54) **Paneele für ein Sektionaltor**
Panels for a sectional door
Panneaux pour une porte sectionnelle

(30) Priorität: 04.09.1989 DE 8910518 U
(43) Veröffentlichungstag der Anmeldung: 27.03.1991
(73) Patentinhaber: Firma Walter Teckentrup, D-33415 Verl (DE)
(72) Erfinder: Schreckenberg, Wilhelm, D-4600 Dortmund 14 (DE)
(74) Vertreter: Meldau, Gustav, Dipl.-Ing.

(56) Entgegenhaltungen:
- EP-A- 0 030 385
- AT-B- 351 736
- DE-A- 3 244 743
- DE-A- 3 806 005
- DE-U- 8 710 951
- FR-A- 2 461 801
- US-A- 2 557 716

## Beschreibung

Die Erfindung betrifft ein Sektionaltor, dessen Torblatt aus mit Scharnieren aneinander gelenkten, rechteckigen Paneelen gebildet ist, wobei jeweils die eine Schmalseite mit der korrespondierenden Schmalseite des vorausgehenden und die andere Schmalseite mit der korrespondierenden Schmalseite des folgenden Paneels über zwischen diese eingeführte Dichtungsstreifen zusammenwirken, eine Schmalseite jedes der Paneele mit einer längsverlaufenden, den Dichtungsstreifen aufnehmenden Nut versehen ist und im Bereich dieser Nut einen Rücksprung aufweist, der Dichtungsstreifen mit einer von der Schmalseite wegweisenden Dichtlippe versehen ist, die andere Schmalseite des Paneels eine längsverlaufende, die Dichtlippe aufnehmende Dichtrinne aufweist, mit einem diese zur Außenseite hin abschließenden, in Zusammenwirken mit der äußeren Hand der Nut in geschlossenem Zustand des Torblattes den Spalt zwischen dem Paneel und dem folgenden überdeckenden Steg aufweist und wobei die Tiefe des Rücksprunges etwa der Dicke der Überdeckung und die Breite des Rücksprunges mindestens der Höhe der Überdeckung entspricht.

Bei derartigen bekannten Sektionaltoren (DE-U-8 710 951) sollen die aneinander gelenkten Paneele in "Schließstellung" möglichst dicht aneinander liegen, um zum einen die gewünschte Dichtheit zu gewähren und zum anderen um Unfällen vorzubeugen, etwa durch Verhindern des Einführens des Fingers in den Spalt zwischen zwei benachbarten Paneelen. Nach der vorgenannten Druckschrift soll dies dadurch erreicht werden, daß die Paneele an ihren oberen Längsschmalseiten im Vertikalschnitt konvexe Flächen aufweisen, die mit an den unteren Längsschmalseiten dieser Paneele vorgesehenen, im Vertikalschnitt konkaven Flächen im Sinne eines aufeinander Abgleitens unter Vermeidung der Bildung von Spaltöffnungen zusammenwirken. Zwischen diesen so ausgebildeten Längsschmalseiten sind Dichtstreifen angeordnet, die die Paneele gegeneinander abdichten. Dazu wird vorgeschlagen, daß diese Dichtstreifen an beiden einander zugewandten Längsschmalseiten zweier benachbarter Paneele oder an einer deren Längsschmalseiten befestigt sind und in den Spalt eingezogen und dort gefaltet werden. Diese vorgeschlagene Ausbildung ist zum einen in der Herstellung äußerst aufwendig, zum anderen werden die Dichtstreifen Wechselbeanspruchungen unterworfen, die leicht zu einem vorzeitigen Bruch führen können, besonders wenn - etwa durch niedrige Außentemperaturen oder durch Materialalterung - die Elastizität des Materials der Dichtstreifen verringert ist.

Bei Türen oder Toren, die um eine senkrechte Achse schwenken, ist es bekannt, über die gesamte Höhe der Anlenkfuge, die beim Öffnen des Türblattes aufklafft, einen gebogenen oder gewölbten Ansatz anzuordnen, der in eine seitlich geöffnete Kammer des gegenüberliegenden Teils eintaucht und als Schutzvorrichtung dient, eine Griffsperre oder einen Abweiser bildet, der verhindert, daß bei geöffnetem Torblatt in die aufklaffende Fuge an der Anlenkung des Torblattes eingegriffen werden kann. Bei dieser bekannten Anordnung US-A-2557716 ist der Abweiser starr ausgebildet, er besteht aus dem gleichen Material wie das Torblatt oder die Zarge und ist in seiner Form der Kinematik der sich beim Öffnen und Schließen des Torblattes gegeneinander bewegenden Kanten präzise angepaßt. Eine Dichtfunktion ist dabei nicht vorgesehen oder möglich.

Hier setzt die Erfindung ein, der die Aufgabe zugrundeliegt, eine Ausbildung der Paneele eines Sektionaltores vorzuschlagen, die ohne Verzicht auf sicherheitstechnische Erfordernisse einfach und wirtschaftlich herzustellen sind, und die den Anforderungen an Dichtheit nachkommen.

Diese Aufgabe wird dadurch gelöst, daß bei einem Sektionaltor der gattungsgemäßen Art der Dichtungsstreifen an einer Schmalseite jedes der Paneele mit der im spitzen Winkel von der Schmalseite wegweisenden Dichtlippe aus elastischem Material versehen ist, und der Querschnitt der Dichtrinne die Form eines Trapezes aufweist, dessen eine Schrägseite mit der zugeordneten Parallelseite des Trapezes einen zum Inneren des Paneels hingerichteten Winkel bildet, in den sich die Spitze der Dichtlippe andichtend einlegt.

Das Zusammenwirken der in die Nuten der oberen Längsschmalseiten eingesetzten Dichtstreifen mit den Wänden der Rinnen ist dabei derart, daß beim Übergang von der Offenstellung, in der zwei benachbarte Paneele einen Winkel von bis zu etwa 60° miteinander bilden, in die Schließstellung die Dichtlippe am freien Rand des Dichtstreifens in die Dichtrinne eintaucht und sich dort an die innere, zur Mittelebene hin gerichtete Wand der Rinne anlegt, um letztendlich beim Erreichen der Schließstellung in den Winkel zwischen dieser zur Außenschale hin gerichteten Wand und derjenigen, die etwa parallel zur Außenschale verläuft, eingedrückt wird und dort abdichtet. Es versteht sich dabei von selbst, daß die Rinnentiefe und die Ausladung der Dichtlippe des Dichtstreifens aufeinander abgestimmt sind.

Derartige Paneele sind vorteilhaft an der dem Überdeckungsbereich zugeordneten und mit dem Dichtstreifen versehenen Schmalseite jedes der Paneele mit einer Nut versehen, zur Aufnahme der als sich in Längsrichtung der Paneele erstreckenden Dichtung, die einen Fuß zum Einsetzen in die Nut, und eine an diesen angeformte elastische Dichtlippe aufweist, wobei die Richtung der Dichtlippe in der Mittelebene des Fußes einen Winkel bildet, der vorzugsweise mindestens 30° ist. Im Bereich der Außenschale ist ein Rücksprung vorgesehen, der einen zurückgesetzten, übergriffenen Bereich bildet und von einem übergreifenden Bereich des Nachbar-Paneels im geschlossenen Zustand des Torblattes überdeckt wird. Diese Überdeckung schließt den Spalt zwischen zwei Paneelen, der darüber hinaus von dem in diesem Spalt vorgesehenen Dichtstreifen abgedichtet wird. Die Ausbildung der dem übergriffenen Bereich zugeordneten Schmalseite und des einzusetzenden Dichtstreifens gewährleistet eine gute Abdichtung im Spalt zwischen zwei im Torblatt einander zugeordneten, aufeinander folgenden Paneelen.

Für die Herstellung der Paneele gibt es zwei Hauptausbildungen: Die Rahmenkonstruktion und die Schalenkonstruktion. Bei der Rahmenkonstruktion ist jedes Paneel mit einem umlaufenden Rahmen mit Rahmenschenkeln aus insbesondere aus zwei parallel zueinander verlaufenden, thermisch voneinander getrennten Profilen, mit mindestens einem Rahmenfeld, das von einer insbesondere doppelt und thermisch getrennten Füllung geschlossen ist, versehen. Die als Schalenkonstruktion hergestellten Paneele sind zusammengefügt aus einer Außenschale und einer Innenschale, die zumindest an den miteinander zusammenwirkenden Schmalseiten miteinander verbunden sind, sowie einem zwischen beiden angeordneten, insbesonder thermisch trennenden Kern.

Bei der Rahmenkonstruktion ist das Profil des einen der miteinander zusammenwirkenden Rahmenschenkel zweier benachbarter Paneele mit dem im wesentlichen bündig mit der Frontseite verlaufenden und die Dichtrinne bildenden Überstand versehen, und das dazu korrespondierende Profil der anderen Schmalseite weist die ein im wesentlichen bündiges Übergreifen ermöglichenden Rückssetzung sowie die Nut zum Einsetzen der Dichtung auf, wobei die Tiefe der Rücksetzung etwa der Dicke und deren Höhe mindestens der Höhe der übergreifenden Überstände entsprechen, und wobei die Rahmenprofile vorzugsweise Aluminiumstrangpressprofile sind. Die Aluminiumstrangpressprofile gestatten eine nahezu beliebige Formgebung, so daß die den Dichtstreifen aufnehmende Nut, die Dichtrinne, in die die Dichtlippe des Dichtstreifens eintaucht, in einfacher Weise angeformt werden können. Neben Aluminiumstrangpressprofilen können auch extrudierte Kunststoffprofile, die in der Fenster- und Türtechnik Bedeutung gefunden haben, eingesetzt werden.

Bei der Schalenkonstruktion weisen die im wesentlichen ebenen Außenund Innen-Schalen der Paneele an den beiden Schmalseiten freie Randstreifen auf, die jeweils zum Inneren hin abgekantet sind, und die zur Ausformung der an den entsprechenden Schmalseiten vorgesehenen Falzen, Nuten oder Dichtrinnen herangezogen werden. In jeder der Ausführungsformen werden sowohl der äußere Falz der den Dichtungsstreifen aufnehmenden Nut als auch der die Dichtrinne nach außen begrenzende Falz gebildet, während die Dichtrinnen-Ausformung im wesentlichen von dem freien Randstreifen der Innenschale erfolgt. Der freie Randstreifen der Innenschale wird dabei bis nahe an diese Falze geführt und mit diesen vorzugsweise durch Verfalzen, aber auch durch Kleben, Schweißen o.dgl. miteinander verbunden; zum Verbinden wird ggf. auch die Schraubverbindung der jeweils zwei Paneele miteinander verbindender Scharniere mit herangezogen.

Im Bereich der Übergreifung weist vorteilhafter Weise die Außenschale im Bereich der mit dem Dichtstreifen versehenen Schmalseite einen das bündige Übergreifen ermöglichenden Rücksprung auf, der in den äußeren Falz zur Aufnahme des Dichtstreifens übergeht, und über den sich der untere, die Dichtrinne nach außen begrenzende Falz legt. Durch den im übergriffenen Bereich vorgesehenen Rücksprung wird ein im wesentlichen bündiges Übergreifen ermöglicht, wobei der übergriffene Rücksprung sowie der übergreifende Falz in Tiefe und Höhe aufeinander so abgestimmt sind, daß das im wesentlich bündige Übergreifen gewährleistet ist. Dazu wird die Tiefe der Rücksprünge etwa der Dicke und deren Höhe so eingerichtet, daß sie mindestens der Höhe bzw. der Stärke der zur Überdeckung übergreifenden Stege oder Falze entsprechen.

Bei einer anderen Verbindung, die vorteilhaft bei geschäumten Kernen angewandt werden kann, haben die beiden Schalen keine unmittelbare Verbindung. Hier sind beide freie Randstreifen jeder der Schmalseiten zunächst zur Mittelebene der Paneele abgekantet und mit Abstand von der Kantung nochmals so abgekantet, daß die freien Randstreifen zusammen mit den Schalen etwa ein "U" bilden, wobei die Länge der Verbindungschenkel des "U" so aufeinder abgestimmt sind, daß zum einen die vorgesehene Stärke des Paneels erreicht wird und zum anderen ein Abstand zwischen beiden einander zugewandte Schenkeln des "U" gewährleistet ist. Durch den Kern werden dann beide Schalen miteinander verbunden, wobei ein zwischen den Schalen aufgesäumter Kern diese freien Schenkel beider "U" um- und somit einschäumt und ohne metallischen Kontakt fest miteinander verbindet. Es versteht sich von selbst, daß diese Verbindung auch mit nicht geschäumten Kernen erhalten werden kann, so beispielsweise, wenn jeweils eine Kerneinlage zwischen der Schale und der der Schale zugewandten "U"-Seite eingelegt wird, und wenn zwischen bei so mit Kernen versehene Schalen eine Kernlage als Abstandshalter eingefügt wird. Die Verbindung der Schalen erfolgt dann in der vom Bau von Schalen-Türen bekannten Weise.

Bei dieser Konstruktion werden die Schalen aus Blechtafeln durch Verformen hergestellt. Dabei lassen sich die Nuten in einfacher und wirtschaftlicher Weise mit einarbeiten, wobei es gleichgültig ist, welche Aufgabe der einzelnen Nut zugeordnet ist. Besonders vorteilhaft erweist sich das Verbinden der Außenschale und der Innenschale unter Verwendung der Überstände bzw. der Nuten, die als Falzverbinder ausgebildet sein können.

Eine geschlossene Ansichtsfläche ergibt sich sowohl für Paneele in Rahmen- als auch in Schalenkonstruktion, wenn die Außenseiten bzw. die Außenschalen im Bereich der ersten, oberen Nuten Rücksprünge aufweisen, deren Tiefe der Stärke und dessen Höhe mindestens der Höhe der zweiten unteren Falze entsprechen. Dadurch entsteht eine Überlappung, die zum einen die Dichtheit z.B. gegen Schlagregen verbessert und zum anderen eine ruhige Ansicht bietet, besonders, wenn die Außenschale mit quer verlaufenden Sicken versehen ist und die durch den Rücksprung gebildete quer verlaufende sickenähnliche Rinne in ihrer Breite den Sicken der Außenschale entspricht.

Während bei der Rahmenkonstruktion die umlaufenden Rahmen aus den Profilen zusammengefügt und die Rahmenöffnungen mit entsprechenden, auch architektonisch den Erfordernissen anpaßbaren Füllungen geschlossen werden, erlaubt die Schalenkonstruktion einfache und wirtschaftliche Herstellungsverfahren, mit denen die Verbindung zwischen der Außenschale und der Innenschale an den Längsschmalseiten unterschiedlich vorgenommen werden kann:
Die Innenschale ist jeweils im Bereich der Längsschmalseiten zur Außenschale hin abgekantet, so daß sie (einschließlich der seitlichen Schmalseiten) etwa die Form einer Schublade oder eines Kuchenbleches aufweist. Die seitlichen Schmalseiten werden dabei in herkömmlicher Weise miteinander verbunden. Die Längsschmalseiten werden so verbunden, daß an der oberen die Nut und an der unteren die Rinne entsteht. Um die Verbindung im Bereich der oberen Längsschmalseite zu realisieren, wird nach einer Möglichkeit das freie Ende der nach außen gerichteten Umkantung mit einer dem ersten überstehenden Falz entsprechenden Falz versehen, wobei beide freie Enden der Falze gegeneinander gerichtet sind und miteinander verbunden wer den. Dieses Verbinden kann durch Verfalzen geschehen oder aber durch Kleben, Schweißen, o.dgl. Zum Verfalzen wird zweckmäßigerweise der freie Randstreifen des Falzes der Umkantung der Innenschale bis in den ersten überstehenden Falz der Außenschale hineingeführt.

Eine andere Möglichkeit besteht darin, den freien Randstreifen des ersten überstehenden Falzes der Außenschale so zu verformen, daß er die Rinne und den inneren Falz, der dem ersten überstehenden Falz entspricht, bildet, wobei der freie Randstreifen der Umkantung der Innenschale im Bereich der oberen Längsschmalkante mit diesem inneren Falz verfalzt ist. Schließlich kann im Hinblich auf die Ausschäumung der Schalen mit einem aufgeschäumten Kern noch eine andere Verbindungsweise in Betracht gezogen werden, bei der die freien Randstreifen nach Bildung der Rinne (wobei es gleichgültig ist, ob beide Falze von dem Randstreifen der Außenschale oder ein Falz vom Randstreifen der Aussenschale und ein Falz vom Randstreifen der Innenschale gebildet sind) so abgekantet werden, daß sie in den Bereich des Kernes hineinragen und beim Aufschäumen umschäumt und durch die Schaummasse verklebt werden. Anstelle dieser Verklebung kann auch eine Verbindung durch Verschraubung treten, wobei zweckmäßigerweise die Schraubverbindung der angeschraubten Scharniere zwischen jeweils zwei benachbarten Paneelen ausgenutzt wird. Abgesehen davon, daß im Bereich der Scharnier-Verschraubung die Innenschale mit einer Verstärkungsleiste hinterlegt ist, wird durch diese Art der Schalen-Verbindung eine besondere Aussteifung erreicht, die auch auf die Scharnier-Befestigung wirkt.

Für die Verbindung von Außenschale und Innenschale im Bereich der unteren Längsschmalseite gilt im Grunde genommen Entsprechendes: Der Randstreifen der Innenschale wird zur Außenschale hin umgekantet und zur Bildung der Rinne nochmals rechtwinklig zurückgekantet, so daß dieser Teil des Randstreifens, der die zur Innenseite hin gerichtete Wand der Rinne bildet, parallel zur Innenschale verläuft. Entsprechend der Rinnentiefe wird dieser Streifen dann wieder zur Außenschale hin umgekantet, um schließlich parallel zur Außenschale in deren unteren, zweiten überstehenden Falz einzulaufen und durch diese Falzverbindung mit der Außenschale verbunden zu sein. Der Querschnitt der Rinne ist dabei vorteilhaft trapezförmig, so daß die Höhe der inneren Seitenwand größer ist als die der zur Außenschale hin gelegenen äußeren Seitenwand. Eine andere Möglichkeit der Befestigung ergibt sich dadurch, daß der den unteren, zweiten überstehenden Falz der Außenschale bildende Randstreifen entsprechend der Querschnittsform der Rinne zur Innenschale hin gekantet ist und der freie Randstreifen der Innenschale im Anschluß an die innere Seitenwand zur Außenschale hin gekantet ist und beide Randstreifen im Bereich der Rinnenbegrenzung miteinander durch Schweißung, Klebung o. dgl. miteinander verbunden sind. Schließlich ist es auch besonders bei zur Bildung des Kernes ausgeschäumten Paneelen möglich, die freien Randstreifen der Innenschalen umzukanten zur Bildung der inneren, parallel zur inneren Schale verlaufenden Rinnenwand und sie in den Kernbereich hinein auslaufen zu lassen und ebenso der freien Randstreifen der Außenschale, die die äußere Rinnenseite und die obere Rinnenseite bilden. Beim Ausschäumen werden dann die beiden parallel zu- und eng beieinander liegenden freien Randstreifen jedes Paneels umschäumt und ggfs. durch das Schaummaterial auch miteinander verklebt. Zur besonderen Versteifung kann auch hier eine Verschraubung vorgesehen sein, die mit der Scharnierverschraubung zusammenwirkt.

Eine besondere Einzelheit liegt in der Dichtleiste: An den zur besseren Verankerung in der Nut vorteilhafterweise harpunenstegartig ausgebildeten Nut schließt sich die abstehende Dichtlippe an, die gegenüber dem Fuß einen zur Ebene der Außenschale hin gerichteten Überstand aufweist. Die Dicke dieses Überstandes entspricht der Dicke des ersten oberen Falzes; dadurch ist ein "Fluchten" mit der Außenseite dieses Falzes und somit auch mit der Ebene der Außenschale bzw. mit dem Einzug der Außenschale im Bereich dieses Falzes sichergestellt. Die Außenkontur der Dichtlippe schließt sich im Winkel an diesen Überstand an, so daß sie sicher in die Rinne des vorausgehenden Paneels eintauchen kann. Ihre Länge ist vorteilhaft so ausgelegt, daß die im Bereich der Umlenkung der Paneele auftretende größte Spaltweite überdeckt ist; der dort auftretende Spalt ist so gegen ein Eingreifen gesichert.

Das Wesen der Erfindung wird anhand der in den Figuren 1 bis 7 dargestellten Ausführungsbeispielen näher erläutert; dabei zeigen
- Fig. 1:: Eine schematisierte perspektivische Ansicht zweier miteinander verbundener Paneele eines Torblattes;
- Fig. 2:: Seitliche Ansicht eines Paneeles mit beidseits angeschlossenen weiteren Paneelen eines Torblatts; ein Paneele in geschlossener, das andere in geöffneter Stellung, die Paneele in Rahmenkonstrution;
- Fig. 3:: Seitliche Ansicht eines Paneels mit beidseits angeschlossenen weiteren Paneelen eines Torblattes, entspr. Fig. 2, die Paneele in Schalenkonstruktion;
- Fig. 4:: Einzelheit Paneele entsprechend Figur 3,
- Fig. 5:: Einzelheit Paneele entsprechend Figur 3, jedoch mit anderer Verbindung zwischen Innen- und Außenschale,
- Fig. 6:: Einzelheit Paneele entsprechend Figur 3, jedoch mit anderer Verbindung zwischen Innen- und Außenschale,
- Fig. 7:: Einzelheit Paneele entsprechend Figur 3, jedoch mit anderer Verbindung zwischen Innen- und Außenschale,
- Fig. 8:: Einzelheit Dichtleiste.

Die Figur 1 zeigt einen perspektivischen Auschnitt aus einem Torblatt 1 eines Sektionaltores. Das Torblatt 1 ist aus einer Anzahl übereinander (bzw. in Offenstellung nebeneinander) angeordneter Paneele 2 zusammengesezt, die jeweils paarweise mit ihren oberen Längsschmalkanten 3.1 und an ihren unteren Längsschmalkanten 3.2 (Fig. 2, 3) aneinander gelenkt sind. Wird das Tor geöffnet, durchlaufen die Paneele 2 eine Kurvenbahn, wobei das im Bereich dieser Kurve befindliche der Paneele 2 von der vertikalen Schließ- in die horizontale Offenstellung überführt wird. Die Paneele werden von einer Außenschale 10.1 und von einer Innenschale 10.2 flächig begrenzt, wobei der Zwischenraum zwischen den Schalen mit einem Kern 5 ausgefüllt ist. Die Anlenkung erfolgt mittels der Scharniere 8 (Fig. 2, 3), die mit den Scharnierverschraubungen 8.2 jeweils an dem Paneel befestigt sind, wobei durchlaufende Scharnierverstärkungen 8.1, die unter der Innenschale 10.2 eingelegt sind, die für die Übertragung der wirkenden Kräfte notwendigen Verstärkungselemente bilden. Die Außenschale 10.1 weist querverlaufende Sicken 4 auf, die ebenfalls der Aussteifung dienen. Die obere Längsschmalseite 3.1 (Fig. 3) ist mit einem in eine von einem äußeren Falz 11.1 und einem inneren Falz 11.2 gebildeten Nut 6 (Fig. 4, 5, 6) eingelegten Dichtungsstreifen 7 versehen, der in eine in der unteren Längsschmalseite 4 vorgesehene Dichtrinne 9 eingreift. Ein unterer Falz 13 schließt das Paneel 2 unten ab und begrenzt die Dichtrinne 9 nach außen. Um diese unteren Falze 13 zum jeweiligen Anliegen an den Außenschalen 10.1 der benachbarten Folge-Paneele 2 bringen zu können, sind diese jeweils im Bereich der Nut 6 der oberen Schmalseite 3.1 mit einem Rücksprung 18 versehen, der den unteren Falz 13 des jeweils vorgehenden Paneels aufnimmt. Die Tiefe des Rücksprunges 18 entspricht dabei der Dicke der unteren Überdeckung, hier des unteren Falzes 13, die Höhe des Rücksprunges wird entsprechend der Höhe der Überdeckung gewählt, vorteilhaft so, daß bei angelegtem unteren Falz 13 eine der Breite vorhandener Quersicken 4 entsprechende Vertiefung verbleibt.

Die Figur 2 und 3 zeigen einen Schnitt durch eines der Paneele 2, an das beidseits (abgebrochen dargestellte) Nachbar-Paneele 2 angelenkt sind. Die Figur 2 zeigt die Paneele 2 in einer Ausführungsform mit umlaufenden Rahmen 20. Dieser umlaufende Rahmen 20 wird von einzelnen Profilen gebildet. Die im Schnitt zu erkennenden Profile 21.1 und 21.2 bilden das Profil-Paar an der oberen Längs-Schmalseite des paneels 2, das Profil-Paar 22.1 und 22.2 das an der unteren LängsSchmalseite, wobei diese Profile zur besseren thermischen Trennung unterteilten Profile sind mit Verbindern 23 zu einer Einheit vereinigt. Diese Rahmentechnik ist aus dem üblichen Tür- und Fensterbau bekannt. Das bei der Ausführungsform mit einem umlaufenden Rahmen 20 offen bleibende Innenfeld wird mit einer Füllung 24 geschlossen, die hier zweiplattig mit einer Außenplatte 24.1 und einer Innenplatte 24.2 dargestellt ist. Beide Platten werden mit einem Abstandsklotz 25 auf Abstand voneinander gehalten. Auch diese Konstruktion ist von Isolierglasfüllungen bekannt. Die jeweils außen angeordneten Profile 21.1 und 22.1 weisen nun die Nut 6 bzw. die Dichtrinne 9 auf. Da diese Profile vorteilhaft als Strangpreßprofile aus Metall oder als Extrusionsprofile aus Kunststoff hergestellt werden, ist es ohne Schwierigkeiten möglich, die Nut 6 und die Dichtrinne 9 von vorn herein durch entsprechende Formgestaltung vorzusehen, so daß die Herstellung äußerst wirtschaftlich ist. Auch kann der die Dichtrinne 9 nach außen abschließeder Steg 22.1 ebenso wie der diesen Steg beim Überdecken aufnehmende Rücksprung 28 bereits bei der Formgestaltung berücksichtigt werden, so daß auch hier keine besondere Nacharbeit anfällt. Die Profile werden in einfacher Weise abgelängt und zum Rahmen der gewünschten Größe zusammengefügt. Nach dem Einsetzen der Füllung, die in bekannter Weise mit einer Füllungsleiste 26 festgelegt wird, werden die Scharniere 8 mit den Verschraubungen 8.2 eingesetzt und der Dichtstreifen 7 mit der im Winkel 7.5 von der oberen Schmalfläche 3.1 wegweisenden Dichtlippe 7.7 in die Nut eingeschoben. Das Torblatt kann dann aus der seiner Höhe entsprechenden, gewünschten Anzahl von Paneele zusammengesetzt werden. In der Figur 3 ist eine Ausführungsform mit einer Schale dargestellt. Hier besteht jedes der Paneele 2 aus der Außenschale 10.1 und der Innenschale 10.2, zwischen denen der Kern 5 angeordnet ist. Im Bereich der Längsschmalseiten 3.1, 3.2 sind beide Schalen 10.1 und 10.2 so ausgeformt bzw. miteinander verbunden, daß im Bereich der oberen Längschmalseite 3.1 eine den Dichtstreifen 7 aufnehmende, aus dem ersten oberen Falz 11.1 der Außenschale und einem zweiten oberen Falz 11.2, der dem ersten im wesentlichen gleicht, gebildete Nut 6 entsteht, während im Bereich der unteren Längsschmalseite eine mit der Dichtleiste 7 der folgenden Paneele 2 zusammenwirkende, zur Außenschale 10.1 durch einen unteren Falz 13 begrenzte Dichtrinne 9 gebildet ist.

Stehen die Paneele in Schließstellung -unten dargestellte Anlenkungliegt die Dichtlippe 7.1 der Dichtleiste 7 gegen eine innere Dichtkante 9.1 im Grunde der Dichtrinne 9. Die Anlenkung selbst wird durch auf der Innenseite der Paneele angesetzten Scharniere 8 bewirkt, die mit Verschraubungen 8.2 mit der Innenschale 10.2 bzw. unter dieser angeordneten Verstärkungseinlagen 8.1 fest verbunden sind.

Die Figuren 4 bis 7 zeigen Einzelheiten von Paneelen 2 in der Ausführungsform in Schalenbauweise mit unterschiedlich gestalteten Verbindungen zwischen den Außenschalen 10.1 und den Innenschalen 10.2. In der Figur 4 ist die Außenschale 10.1, abgesehen von dem Rückspung 18 und ggf. vorhandenen Quersicken 4 im wesentlichen eben ausgebildet. An beiden Längs-Schmalseiten 3.1 weist die Außenschale 10.1 nach innen umgekantete Randstreifen 14.1 und 15.2 auf. Die Innenschale 10.2 ist im Bereich der oberen und der unteren Längsschmalseite 3.1 bzw. 3.2 mit zur Außenschale 10.1 umgekanteten Randstreifen 14.2 und 15.2 versehen. Die Umkantung 12.2 im Bereich der oberen Längsschmalseite 3.1 ist dabei zu einem Falz 11.2 umgeformt, der dem ersten oberen Falz 11.1 der Außenschale 10.1 entspricht, und mit dem der abgekantete freie Randstreifen 14.2 der Innenschale 10.2 verfalzt ist, wobei zwischen den Falzen 11.1 und 11.2 die von diesen seitlich begrenzte, den Dichtstreifen 7 aufnehmende Nut 6 gebildet ist. Im Bereich der unteren Längsschmalseite 3.2 ist eine entsprechende Verformung der dort vorliegenden Umkantung 15.2 der Innenschale 10.2 vorgesehen: Durch Umkantungen entsteht die Dichtrinne 9 mit einem Trapez-Querschnitt. Der freie Randstreifen 15.2 bildet dabei die zur Außenschale 10 hin geneigte Schräge des Trapezes und ist mit dem unteren Falz 13 der Außenschale 10.1 verfalzt.

Die in der Figur 5 dargestellte Verbindung von Außenschale 10.1 und Innenschale 10.2 entspricht im Bereich der unteren Längschmalseite 3.2 derjenigen, die in der Figur 4 dargestellt ist. Im Bereich der oberen Längsschmalseite 3.1 dagegen ist die Verbindung der beiden Schalen so ausgeführt, daß der freie Randstreifen 14.2 der Innenschale 10.2 im Bereich der Rinne 9 endet und dort mit einem freien Randstreifen 14.1 der Außenschale 10.1, der über den ersten oberen Falz 11.1 hinausgeht, im Grunde der Nut 6 verbunden ist.

Die in der Figur 6 dargestellte Verbindung weist in der im Bereich der unteren Längsschmalseite 3.2 liegenden Dichtrinne 9 eine Überlappung des freien Randstreifens 15.2 der von der Innenschale kommenden Abkantung und des sich von dem unteren Falz 13 der Außenschale 10.1 fortsetzenden freien Randstreifens 15.1 auf, wobei die Randstreifen im Überlappungsbereich, vorteilhafter Weise im Bereich der Schrägfläche des Trapezes, miteinander verbunden sind.

Schließlich zeigt die Figur 7 eine Variante, die für Paneele 2 mit geschäumten Kern 5 von besonderem Interesse ist: Hier sind die freien Randstreifen 14.1 der Außenschale 10.1 und 14.2 der Innenschale 10.2 im Bereich der oberen Längs-Schmalseite und die freien Randstreifen 15.1 und 15.2 von Außen- und Innenschale 10.1 und 10.2 im Bereich der unteren Längsschmalseite 3.2 in den Bereich des Kernes 5 hinein umgekantet und die beiden Schalen 10.1 und 10.2 werden über diese freien Randstreifen 14.1 und 14.2 sowie 15.1 und 15.2 im Bereich der oberen Längsschmalseite 3.1 bzw. der unteren Längsschmalseite 3.2 mit und durch den Kern zusammengehalten. Dabei kann die diese freien Randstreifen mit erfassende Verschraubung 8.2 der Scharniere 8 - wie im Bereich der oberen Längsschmalseite 3.1 in Verbindung mit den freien Randstreifen 14.1 und 14.2 angedeutet - den Zusammenhalt geben. Bei Kernen, die in situ geschäumt werden, wird dieser Zusammenhalt aller dargestellten Schalenverbindungen auch durch die beim Aufschäumen auftretenden Kräfte, die zu einem "Verklemmen" der Verbindungen führen, erreicht. Zusätzlich übt die noch nicht voll ausgeschäumte Kunststoff-Masse eine Klebewirkung aus. Es versteht sich von selbst, daß bei allen Paneelen die kurzen Schmalseiten in üblicher Weise miteinander verbunden sind, was die besonderen Verbindungsformen der Längsschmalseiten nicht beeinflußt.

In der Figur 8 ist noch ein Querschnitt durch den Dichtstreifen 7 dargestellt. Der Dichstreifen 7 wird mit seinem Fuß 7.2 in die Nut 6 (Fig. 2, 3) eingesetzt und wird dort durch elastische Verformung des harpunenstegartig ausgebildeten Fußes 7.2 gehalten, wobei ein längsverlaufender Schlitz 7.4 die Nachgiebigkeit vergrößert und das Einführen des Dichtstreifens in die Nut 6 erleichtert. Der Dichtstreifen 7 sitzt dabei mit einer Nase 7.3 den Nut-Wänden auf. Die Dichtlippe 7.1 weist im Winkel vom Fuß 7.2 derart zur Innenschale, daß sie beim Übergang von der Offenstellung in die Schließstellung oder umgekehrt einwandfrei an dem unteren Steg 22.1 bzw. Falz 13 vorbei in die Dichtrinne 9 ein- bzw. aus läuft. Ihre Länge ist dabei so auf die Tiefe der Dichtrinne 9 abgestimmt, daß die Dichtkante der Dichtlippe 7.1 schließlich an der im Grunde der Dichtrinne 9 vorgesehenen Dichtkante 9.1 anliegt. Die bei dem Übergang von dem Fuß 7.2 zur Dichtlippe 7.1 vorgesehene Nase 7.3 ist in ihrer zur Außenschale gerichtetem Teil derart ausgebildet, daß deren Dicke der Dicke des ersten oberen Falzes 11.1 entspricht und sie sich über die Falzbiegung legt. Gleiches gilt auch für die Ausführungsform mit umlaufenden Rahmen, wobei die zur Außenseite gerichtete Nase 7.3 sich über den die Außenseite der Nut 6 begrenzenden Steg legt. Durch diese Ausbildung wird zum einen erreicht, daß Quetschgefahren im Bereich des sich schließenden Spaltes zwischen zwei Paneelen 2 unterbunden werden. Zum anderen ist ein sicheres Abdichten gewährleistet, bei einer Ausbildung der Paneele, unabhängig davon ob in Rahmen- oder in Schalenbauweise, die mit üblichen Mitteln wirtschaftlich herstellbar sind.

## Patentansprüche

1. Sektionaltor, dessen Torblatt (1) aus mit Scharnieren (8) aneinander gelenkten, rechteckigen Paneelen (2) gebildet ist, wobei jeweils die eine Schmalseite (3.1; 3.2) mit der korrespondierenden Schmalseite (3.1; 3.2) des vorausgehenden und die andere Schmalseite (3.1; 3.2) mit der korrespondierenden Schmalseite des folgenden Paneels (2) über zwischen diese eingefügte Dichtungsstreifen (7) zusammenwirken, eine Schmalseite jedes der Paneele (2) mit einer längsverlaufenden, den Dichtungsstreifen (7) aufnehmenden Nut (6) versehen ist und im Bereich dieser Nut (6) einen Rücksprung (18; 28) aufweist, der Dichtungsstreifen (7) mit einer von der Schmalseite wegweisenden Dichtlippe (7.1) versehen ist, die andere Schmalseite des Paneels (2) eine längsverlaufende, die Dichtlippe (7.1) aufnehmende Dichtrinne (9) aufweist, mit einem diese zur Außenseite hin abschließenden, im Zusammenwirken mit der äußeren Wand der Nut (6) im geschlossenen Zustand des Torblattes (1) den Spalt zwischen dem Paneel (2) und dem folgenden überdeckenden Steg (21.1) aufweist, und wobei die Tiefe des Rücksprunges (18; 28) etwa der Dicke der Überdeckung und die Breite des Rücksprungs mindestens der Höhe der Überdeckung entspricht, **dadurch gekennzeichnet**, daß der Dichtungsstreifen (7) an einer Schmalseite (3.1; 3.2) jedes der Paneele (2) mit der im spitzen Winkel von der Schmalseite wegweisenden Dichtlippe aus elastischem Material versehen ist und der Querschnitt der Dichtrinne (9) die Form eines Trapezes aufweist, dessen eine Schrägseite mit der zugeordneten Parallelseite des Trapezes einen zum Inneren des Paneels (2) hin gerichteten Winkel (9.1) bildet, in den sich die Spitze der Dichtlippe (7.1) andichtend einlegt.

2. Sektionaltor nach Anspruch 1, **dadurch gekennzeichnet**, daß das Paneel (2) einen umlaufenden Rahmen (20) aufweist, dessen eine Öffnung bildendes Mittelfeld mit einer Füllung (24.1, 24.2) geschlossen ist, wobei der Querschnitt des die eine Schmalseite (3.1) des Paneels (2) bildende Rahmenprofils (21) mit der den Dichtungsstreifen (7) mit Dichtlippe (7.1) aufnehmende Nut (6) versehen ist und den Rücksprung (28) und der Querschnitt des die andere Schmalseite (3.2) des Paneels (2) bildende Rahmenprofils (22) die viereckige, die Dichtlippe (7.1) aufnehmende Dichtrinne (9) aufweist, deren nach außen gerichtete Begrenzung gegenüber der zugeordneten Schmalseite (3.2) den Überdeckungssteg aufweist und wobei vorzugsweise die Rahmenprofile in ein äußeres und ein inneres Rahmenprofil (21.1, 22.1; 21.2, 22.2) unterteilt und beide jeweils thermisch mittels eingefügter Trenneinsätze im Abstand voneinander gehalten sind.

3. Sektionaltor nach Anspruch 2, **dadurch gekennzeichnet**, daß die Rahmenprofile (21.1, 21.2, 22.1, 22.2) Strangpreßprofile vorzugsweise aus Aluminium sind.

4. Sektionaltor nach Anspruch 1, **gekennzeichnet** durch eine Außenschale (10.1), eine Innenschale (10.2), beide im wesentlichen eben und insbesondere an den dem vorausgehenden und dem folgenden Paneel (2) zugewandten Schmalseiten (3.1, 3.2) miteinander verbunden, und einen zwischen beiden angeordneten Kern (5), wobei die Außenschale (10.1) im Bereich der einen Schmalseite (3.1) mit einem ersten Falz (11.1), der die Nut (6), die den Dichtstreifen (7) aufnimmt, nach außen begrenzt, versehen ist, die ihrerseits von einem zweiten Falz (11.2) nach innen begrenzt ist, und den Rücksprung (18) im Bereich dieses ersten Falzes aufweist, und wobei die Außenschale im Bereich der anderen Schmalseite (3.2) einen weiteren Falz (13) aufweist, der die Dichtrinne (9) nach außen begrenzt.

5. Sektionaltor nach Anspruch 4**, dadurch gekennzeichnet**, daß die die Nut (6) bildenden Falze (11.1, 11.2) über die ihnen zugeordnete Schmalseite (3.1) als überdeckter Bereich überstehend ausgebildet sind.

6. Sektionaltor nach Anspruch 4 oder 5, **dadurch gekennzeichnet**, daß der weitere, die Nut zur Aufnahme des Dichtstreifens (7) nach innen begrenzende Falz (11.2) von dem umgelegten freien Randstreifen (14.1) der Außenschale (10.1) gebildet ist, in den der freie Randstreifen (14.2) der Innenschale (10.2) eingeführt und dort mit dem freien Randstreifen (14.1) der Außenschale (10.1) vorzugsweise durch Verfalzung fest verbunden ist.

7. Sektionaltor nach Anspruch 4 oder 5, **dadurch gekennzeichnet**, daß der weitere, die Nut zur Aufnahme des Dichtstreifens (7) nach innen begrenzende Falz (11.2) von dem umgelegten freien Randstreifen (14.2) der Innenschale (10.2) gebildet ist, wobei die freien Randstreifen (14.1, 14.2) von Außenschale (10.1) und Innenschale (10.2) im Grunde dieser Nut (6) aneinander liegend fest miteinander verbunden sind.

8. Sektionaltor nach einem der Ansprüche 4 bis 7, **dadurch gekennzeichnet**, daß der von der Innenschale (10.2) aus umgelegte und zur Dichtrinne (9) geformte untere freie Randstreifen (15.2) in den die Dichtrinne (9) zur Aufnahme der Dichtlippe (7.1) nach außen begrenzende Falz (13) eingefalzt und so mit der Außenschale (10.1) fest verbunden ist, wobei die Schrägfläche von dem freien Randstreifen (15.2) der Innenschale (10.2) gebildet ist.

9. Sektionaltor nach einem der Ansprüche 4 bis 7, **dadurch gekennzeichnet**, daß sowohl der untere freie Randstreifen (15.1) der Außenschale (10.1) und der untere freie Randstreifen (15.2) der Innenschale zumindest teilweise zur Dichtrinne (9) geformt, im Bereich der Wandung der Dichtrinne (9) überlappen und im Überlappungsbereich fest miteinander verbunden sind.

10. Sektionaltor nach einem der Ansprüche 4 bis 8, **dadurch gekennzeichnet**, daß die freien Randstreifen (14.1, 14.2, 15.1, 15.2) im Bereich der Schmalseiten (3.1, 3.2) als Stehkanten (16.1, 16.2, 17.1, 17.2) umgekantet sind und mittels des vorzugsweise geschäumten Kerns (5) miteinander fest verbunden sind.

11. Sektionaltor nach Anspruch 10, **dadurch gekennzeichnet**, daß die in das Paneel-Innere abgekanteten Stehkanten (16.1, 16.2, 16.3, 16.4) der freien Randstreifen (14.1, 14.2, 15.1, 15.2) mit in die Scharnierverschraubung (8.2) einbezogen sind.

12. Sektionaltor nach einem der Ansprüche 4 bis 11, **dadurch gekennzeichnet**, daß die feste Verbindung der freien Randstreifen (14.1, 14.2; 15.1, 15.2) im Bereich der Nut (6) bzw. der Dichrinne (9) durch Kleben, Schweissen o.dgl. miteinander verbunden sind.

13. Sektionaltor nach einem der Ansprüche 4 bis 12, **dadurch gekennzeichnet**, daß der die Dichtrinne nach außen begrenzende Falz (13) der Außenschale (10.1) als überdeckender Steg gegenüber der ihm zugeordneten Schmalseite überstehend ausgebildet ist.

14. Sektionaltor nach einem der Ansprüche 4 bis 13, **dadurch gekennzeichnet**, daß zumindest die Außenschale (10.1) mit parallel zu den Schmalseiten (3.1, 3.2) verlaufenden Sicken versehen ist, wobei die Höhe der Sicken dem Spalt zwischen der Unterkante des die Dichtrinne (9) bildenden Falzes (13) und der folgenden Begrenzung des Rücksprunges (18) und die Tiefe der Sicke der Tiefe des Rücksprunges (18) entspricht.

## Claims

1. Sectional door, the door leave (1) of which is formed of rectangular panels (2) linked to each other by means of hinges, one of the narrow sides (3.1; 3.2) in each case cooperating with the corresponding narrow side (3.1; 3.2) of the preceding panel and the other narrow side (3.1; 3.2) cooperating with the corresponding narrow side of the following panel (2) via sealing strips (7) inserted therebetween, one narrow side of each of the panels (2) being provided with a groove (6) extending in a longitudinal direction and receiving the sealing strip (7) and having a recess (18; 28) in the area of this groove (6), the sealing strip (7) being provided with a sealing lip (7.1) pointing away from the narrow side, the other narrow side of the panel (2) having a sealing channel (9) extending in a longitudinal direction and receiving the sealing lip (7.1), having a web (21.1) defining said sealing channel (9) towards the outside and covering, in cooperation with the outer wall of the groove (6) in the closed condition of the door leave (1), the gap between this panel (2) and the subsequent one, and the depth of the recess (18; 28) corresponding approximately to the thickness of the covering and the width of the recess corresponding at least to the height of the covering, characterized in that the sealing strip (7) is provided on a narrow side (3.1; 3.2) of each of the panels (2) with the sealing lip of an elastic material, which points away from the narrow side at an acute angle, and in that the cross-section of the sealing channel (9) has a trapezoidal shape, one of the slanted sides of which forms with the associated parallel side of the trapezium an angle (9.1) directed towards the inside of the panel (2), into which the tip of the sealing lip (7.1) is inserted in a sealing manner.

2. Sectional door as claimed in Claim 1, characterized in that the panel (2) has a peripheral frame (20), the middle section of which forms an opening and is closed with a filling (24.1, 24.2), the cross-section of the frame profile (21) forming one of the narrow sides (3.1) of the panel (2) being provided with the groove (6) receiving the sealing strip (7) with sealing lip (7.1), and the recess (28) and the cross-section of the frame profile (22) forming the other narrow side (3.2) of the panel (2) comprises the tetragonal sealing channel (9) receiving the sealing lip (7.1), the outwardly directed edge of which has the covering web opposite the associated narrow side (3.2), and the frame profiles preferably being divided into an outer and an inner frame profile (21.1, 22.1; 21.2, 22.2) and both being thermally spaced from each other by means of inserted separation inserts.

3. Sectional door as claimed in Claim 2, characterized in that the frame profiles (21.1, 21.2, 22.1, 22.2) are extruded sections preferably made of aluminium.

4. Sectional door as claimed in Claim 1, characterized by an outer shell (10.1), an inner shell (10.2), which are both essentially plane and connected with each other particularly at the narrow sides (3.1, 3.2) facing the preceding and the subsequent panels (2), and by a core (5) interposed therebetween, the outer shell (10.1) being provided in the area of one of the narrow sides (3.1) with a first fold (11.1) externally defining the groove (6) receiving the sealing strip (7), said groove (6) in its turn being at the inside defined by a second fold (11.2) and having the recess (18) in the area of said first fold, and the outer shell having in the area of the other narrow side (3.2) a further fold (13) externally defining the sealing channel (9).

5. Sectional door as claimed in Claim 4, characterized in that the folds (11.1, 11.2) forming the groove (6) are formed across the narrow side (3.1) allocated thereto protruding as a covered area.

6. Sectional door as claimed in Claim 4 or 5, characterized in that the further fold at the inside defining the groove for receiving the sealing strip (7) is formed by the folded-over free border strip (14.1) of the outer shell (10.1), into which the free border strip (14.2) of the inner shell (10.2) has been inserted and is fixedly connected there to the free border strip (14.1) of the outer shell, preferably by folding.

7. Sectional door as claimed in Claim 4 or 5, characterized in that the further fold (11.2) defining the groove at the inside for receiving the sealing strip (7) is formed by the turned-over free border strip (14.2) of the inner shell (10.2), the free border strips (14.1, 14.2) of the outer (10.1) and inner (10.2) shells being fixedly connected to each other at the base of this groove (6) so that they lie in contact with each other.

8. Sectional door as claimed in any one of Claims 4 to 7, characterized in that the lower free border strip (15.2) turned over from the inner shell (10.2) und formed into the sealing channel (9) is folded into the fold (13) defining at the outside the sealing channel (9) for receiving the sealing lip (7.1), thus being fixedly connected with the outer shell (10.1), the slanted surface being formed by the free border strip (15.2) of the inner shell (10.2).

9. Sectional door as claimed in any one of Claims 4 to 7, characterized in that both the lower free border strip (15.1) of the outer shell (10.1) and the lower free border strip (15.2) of the inner shell are folded to form at least partially a sealing channel (9), overlap in the area of the wall of the sealing channel and being fixedly connected with each other in the overlapping area.

10. Sectional door as claimed in any one of Claims 4 to 8, characterized in that the free border strips (14.1, 14.2, 15.1, 15.2) are turned over in the area of the narrow sides (3.1, 3.2) to form stand-up edges (16.1, 16.2, 17.1, 17.2) and are fixedly connected to each other by means of the core (5) which is preferably poured-in foam.

11. Sectional door as claimed in Claim 10, characterized in that the stand-up edges (16.1, 16.2, 16.3, 16.4) of the free border strips (14.1, 14.2, 15.1, 15.2), which are turned over into the inside of the panel, are involved in the screw connection (8.2) of the hinge.

12. Sectional door as claimed in any one of Claims 4 to 11, characterized in that the fixed connection of the free border strip (14.1, 14.2; 15.1, 15.2) in the area of the groove (6) or the sealing channel (9) is achieved by gluing, welding or the like.

13. Sectional door as claimed in any one of Claims 4 to 12, characterized in that the fold (13) of the outer shell (10.1), which defines the sealing channel on the outside, is formed as a covering web protruding beyond the narrow side associated therewith.

14. Sectional door as claimed in any one of Claims 4 to 13, characterized in that at least the outer shell (10.1) is provided with beads extending parallel to the narrow sides (3.1, 3.2), the height of the beads corresponding to the gap between the lower edge of the fold (13) forming the sealing channel (9) and the subsequent border of the recess (18), and the depth of the bead corresponding to the depth of the recess (18).

## Revendications

1. Porte à panneaux dont le vantail (1) est constitué de panneaux (2) rectangulaires articulés les uns aux autres par des charnières (8), l'un des chants (3.1 ; 3.2) agissant respectivement conjointement avec le chant (3.1 ; 3.2) correspondant du panneau (2) précédent, et l'autre chant (3.1 ; 3.2) avec le chant correspondant du panneau (2) suivant, par l'intermédiaire de bandes d'étanchéité (7) insérées entre ces derniers, l'un des chants de chaque panneau (2) étant pourvu d'une rainure (6) s'étendant de façon longitudinale et recevant la bande d'étanchéité (7) et comportant un retrait (18 ; 28) au niveau de cette rainure (6), la bande d'étanchéité (7) étant pourvue d'une lèvre d'étanchéité (7.1) faisant saillie par rapport au chant, l'autre chant du panneau (2) comportant une cunette d'étanchéité (9) longitudinale recevant la lèvre d'étanchéité (7.1), avec une barrette (21.1) fermant cette cunette vers le côté extérieur, laquelle, en agissant conjointement avec la paroi extérieure de la rainure (6) recouvre l'interstice entre le panneau (2) et le suivant en position fermée du vantail (1) de porte, la profondeur du retrait (18 ; 28) correspondant approximativement à l'épaisseur du recouvrement, et la largeur du retrait correspondant au moins à la hauteur du recouvrement, caractérisée en ce que, sur l'un des chants (3.1 ; 3.2) de chacun des panneaux (2), la bande d'étanchéité (7) est pourvue de la lèvre d'étanchéité en matière élastique faisant saillie à angle aigu par rapport au chant, et en ce que la section transversale de la cunette d'étanchéité (9) a une forme de trapèze dont l'un des côtés obliques forme avec le côté parallèle associé du trapèze un angle (9.1) orienté vers l'intérieur du panneau (2), dans lequel la pointe de la lèvre d'étanchéité (7.1) s'insère de façon étanche.

2. Porte à panneaux selon la revendication 1, caractérisée en ce que le panneau (2) comporte un cadre (20) dont la partie centrale, formant une ouverture, est fermée par une garniture (24.1, 24.2), la section transversale du profilé (21) du cadre constituant l'un des chants (3.1) du panneau (2) étant pourvue de la rainure (6) recevant la bande d'étanchéité (7) et la lèvre d'étanchéité (7.1), le retrait (28) et la section transversale du profilé (22) du cadre constituant l'autre chant (3.2) du panneau (2) comportant la cunette d'étanchéité (9) quadrangulaire recevant la lèvre d'étanchéité (7.1), la délimitation de cette cunette orientée vers l'extérieur par rapport au chant (3.2) correspondant comportant la barrette de recouvrement, les profilés du cadre étant de préférence subdivisés en un profilé de cadre extérieur et un profilé de cadre intérieur (21.1, 22.1 ; 21.2, 22.2), et étant respectivement écartés l'un de l'autre de façon thermique au moyen d'inserts de séparation.

3. Porte à panneaux selon la revendication 2, caractérisée en ce que les profilés (21.1, 21.2, 22.1, 22.2) du cadre sont des profilés extrudés, de préférence en aluminium.

4. Porte à panneaux selon la revendication 1, caractérisée par une enveloppe extérieure (10.1), une enveloppe intérieure (10.2), toutes deux sensiblement planes, qui sont plus particulièrement reliées entre elles au niveau des chants (3.1, 3.2) faisant face au panneau (2) précédent et suivant, et par un noyau (5) disposé entre ces deux enveloppes, l'enveloppe extérieure (10.1) étant pourvue au niveau de l'un des chants (3.1) d'une première feuillure (11.1) qui délimite vers l'extérieur de la rainure (6) recevant la bande d'étanchéité (7), laquelle est de son côté délimitée vers l'intérieur par une deuxième feuillure (11.2) et comporte le retrait (18) au niveau de cette première feuillure, l'enveloppe extérieure comportant une autre feuillure (13) au niveau de l'autre chant (3.2), laquelle délimite la cunette d'étanchéité (9) vers l'extérieur.

5. Porte à panneaux selon la revendication 4, caractérisée en ce que les feuillures (11.1, 11.2) formant la rainure (6) forment une zone recouverte avançant au-dessus du chant (3.1) qui leur est associé.

6. Porte à panneaux selon l'une des revendications 4 ou 5, caractérisée en ce que l'autre feuillure (11.2) délimitant vers l'intérieur la rainure pour la réception de la bande d'étanchéité (7), est constituée de la bande marginale libre (14.1) repliée de l'enveloppe extérieure (10.1), dans laquelle pénètre la bande marginale libre (14.2) de l'enveloppe intérieure (10.2) où elle est reliée de façon fixe à la bande marginale libre (14.1) de l'enveloppe extérieure (10.1), de préférence par agrafage.

7. Porte à panneaux selon l'une des revendications 4 ou 5, caractérisée en ce que l'autre feuillure (11.2) délimitant vers l'intérieur la rainure pour la réception de la bande d'étanchéité (7), est constituée de la bande marginale libre (14.2) repliée de l'enveloppe intérieure (10.2), les bandes marginales libres (14.1, 14.2) de l'enveloppe extérieure (10.1) et de l'enveloppe intérieure (10.2) disposées côte à côte sur le fond de cette rainure (6) étant reliées de façon fixe entre elles.

8. Porte à panneaux selon l'une quelconque des revendications 4 à 7, caractérisée en ce que la bande marginale libre inférieure (15.2) repliée à partir de l'enveloppe intérieure (10.2), et qui est formée en cunette d'étanchéité (9), est agrafée dans la feuillure (13) délimitant la cunette d'étanchéité (9) vers l'extérieur pour la réception de la lèvre d'étanchéité (7.1), et est ainsi reliée de façon fixe à l'enveloppe extérieure (10.1), la surface oblique étant formée par la bande marginale libre (15.2) de l'enveloppe intérieure (10.2).

9. Porte à panneaux selon l'une quelconque des revendications 4 à 7, caractérisée en ce que la bande marginale libre inférieure (15.1) de l'enveloppe extérieure (10.1) et la bande marginale libre inférieure (15.2) de l'enveloppe intérieure, sont au moins formées partiellement en cunette d'étanchéité (9), se chevauchent au niveau de la paroi de la cunette d'étanchéité (9) et sont reliées de façon fixe entre elles dans la zone de chevauchement.

10. Porte à panneaux selon l'une quelconque des revendications 4 à 8, caractérisée en ce qu'au niveau des chants (3.1, 3.2), les bandes marginales libres (14.1, 14.2, 15.1, 15.2) sont repliées à arêtes vives sous la forme de bords verticaux (16.1, 16.2, 17.1, 17.2) et reliées de façon fixe entre elles, de préférence au moyen du noyau en mousse (5).

11. Porte à panneaux selon la revendication 10, caractérisée en ce que les bords verticaux (16.1, 16.2, 16.3, 16.4) repliés à arêtes vives dans l'intérieur du panneau des bandes marginales libres (14.1, 14.2; 15.1, 15.2) sont intégrés dans le vissage (8.2) de la charnière.

12. Porte à panneaux selon l'une quelconque des revendications 4 à 11, caractérisée en ce que la liaison fixe des bandes marginales libres (14.1, 14.2 ; 15.1, 15.2) au niveau de la rainure (6) ou de la cunette d'étanchéité (9) est réalisée par collage, soudure ou similaire.

13. Porte à panneaux selon l'une quelconque des revendications 4 à 12, caractérisée en ce que la feuillure (13) de l'enveloppe extérieure (10.1) délimitant la cunette d'étanchéité vers l'extérieur, est conçue en tant que barrette de recouvrement avançant par rapport au chant qui lui est associé.

14. Porte à panneaux selon l'une quelconque des revendications 4 à 13, caractérisée en ce que l'enveloppe extérieure (10.1) au moins est pourvue de nervures s' étendant parallèlement aux chants (3.1, 3.2), la hauteur des nervures correspondant à l'interstice entre le bord inférieure de la feuillure (13) formant la cunette d'étanchéité (9) et la délimitation adjacente du retrait (18), la profondeur des nervures correspondant à la profondeur du retrait (18).
